# EUROPÄISCHE PATENTSCHRIFT

(11) **EP 1 812 298 B1**
(45) Veröffentlichungstag und Bekanntmachung des Hinweises auf die Patenterteilung: **23.09.2009**
(21) Anmeldenummer: 05798732.3
(22) Anmeldetag: 04.11.2005
(51) Int. Cl.: B65D 5/74, B65D 51/22

(54) **FLACHER SELBSTÖFFNER-VERSCHLUSS FÜR VERBUNDPACKUNGEN ODER FÜR MIT FOLIENMATERIAL ZU VERSCHLIESSENDE BEHÄLTER- ODER FLASCHENSTUTZEN**
FLAT SELF-OPENING CLOSURE FOR COMPOSITE PACKAGINGS OR FOR CONTAINER NOZZLES OR BOTTLE NECKS TO BE CLOSED BY FILM MATERIAL
ELEMENT DE FERMETURE PLAT A OUVERTURE AUTOMATIQUE POUR EMBALLAGES COMPOSITES OU POUR TUBULURES DE RECIPIENT OU DE BOUTEILLE A REFERMER PAR UN FILM DE MATIERE

(30) Priorität: 15.11.2004 CH 18752004
(43) Veröffentlichungstag der Anmeldung: 01.08.2007
(73) Patentinhaber: SIG Technology Ltd., 8212 Neuhausen am Rheinfall (CH)
(72) Erfinder: OTT, Gregor, CH-8254 Basadingen (CH)
(74) Vertreter: Felber, Josef
(86) Internationale Anmeldenummer: PCT/CH2005/000644
(87) Internationale Veröffentlichungsnummer: WO 2006/050624

(56) Entgegenhaltungen:
- WO-A-03/037731
- WO-A-20/04000667

## Beschreibung

Diese Erfindung betrifft einen flachen Selbstöffner-Verschluss für Verbundpackungen sowie für mit Folienmaterial zu verschliessende Behälterstutzen oder Flaschenstutzen aller Art. Dabei ist namentlich an Flüssigkeitspackungen in Form solcher Verbundpackungen aus folienbeschichtetem Papier gedacht, in denen etwa Milch, Fruchtsäfte, allerlei nichtalkoholische Getränke oder generell flüssigkeiten auch aus dem Non-Food-Bereich verpackt werden. Der Verschluss kann aber auch für Verbundpackungen eingesetzt werden, in denen schüttfähige Güter wie etwa Zucker, Gries oder allerlei Chemikalien und ähnliches aufbewahrt bzw. verpackt werden. Bei diesem folienbeschichteten Papier handelt es sich um einen Laminatstoff, etwa um eine mit Kunststoff wie zum Beispiel Polyäthylen und/oder Aluminium beschichtete Papier- oder Kartonbahn. Gebräuchliche Volumina solcher Packungen reichen von 20cl bis zu 2 Litern und mehr. Alternativ kann der Selbstöffner-Verschluss auch an Behältern montiert werden, die von einem Folienmaterial verschlossen sind, etwa an allerlei Flaschen aus Glas oder Kunststoff oder an ähnlichen Behältern. Derartige Verschlüsse aus Kunststoff sind in verschiedenen Ausführungen bekannt. Sie bilden, wenn sie für eine Verbundpackung bestimmt sind, im wesentlichen einen Ausguss-Stutzen mit von seinem unteren Rand radial auskragender Schulter, die an diesem Ausguss-Stutzen einen abschliessenden Flansch bildet. Der Stutzen ist mit einem Aussengewinde ausgerüstet, auf welches eine Gewindekappe als Verschluss aufgeschraubt werden kann. Ein solcher Selbstöffner-Verschluss wird auf die Verbundpackung aufgeflanscht, indem er mit der Unterseite seines auskragenden Randes, also mit der Unterseite seines Flansches, auf die Verbundpackung dichtend aufgeschweisst oder geklebt wird. Der freie Durchgang am unteren Ende des Stutzens ist danach vom Papier und der Dichtfolie der Verbundpackung verschlossen. Im Falle eines Flaschenverschlusses ist der Ausguss-Stutzen seinerseits auf eine Flaschenmündung aufsteck- oder aufschraubbar und auf seiner Innenseite mit einer Folienmembran verschlossen. Der Stutzen ist mit einem Aussengewinde ausgerüstet, auf welches dann die Gewindekappe als Verschluss aufgeschraubt werden kann.

Das unterhalb des aufgeschweissten oder geklebten Stutzens durchgehende folienverstärkte Papier oder die innerhalb des Stutzens verlaufende Folienmembran muss zum Öffnen aufgeschnitten, aufgerissen oder weggedrückt werden, damit der Durchgang freigegeben wird und die Flüssigkeit oder das Schüttgut aus dem Behälter durch den Stutzen ausgegossen bzw. ausgeschüttet werden kann. Hierzu ist im Innern des Stutzens eine Hülse angeordnet, welche beim Drehen der aufgeschraubten Kappe von dieser axial nach unten gedrückt wird und anschliessend durch diese in gleicher Umdrehungsrichtung gedreht wird. Der untere Rand der Hülse ist mit einem oder mehreren Stech- oder Schneidezähnen ausgestattet. Dadurch soll die Hülse infolge ihrer axialen Abwärtsbewegung und der folgenden Drehung eine Scheibe aus dem unter ihr durchlaufenden folienverstärkten Papier oder der dortigen Folienmembran herausschneiden.

Herkömmliche solche Selbstöffner-Verschlüsse wie sie aus der gattungsbildenden WO-A-2004/000667 bekannt sind, bestehen aus einem Ausguss-Stutzen, welcher dichtend auf eine Verbundpackung oder auf einen mit Folienmaterial zu verschliessenden Behälter- oder Flaschenstutzen montierbar ist, einer zugehörigen Drehkappe sowie einer innerhalb des Ausguss-Stutzens angeordneten Selbstöffner-Hülse, welche von der Drehkappe in Drehung versetzbar ist. Neuste Konstruktionen weisen eine Selbstöffner-Hütse mit an ihrem unteren Rand und von diesem abstehend mindestens einem einzelnen kombinierten Stech- und Schneidorgan. Diese Selbstöffner-Hülse, der Ausguss-Stutzen sowie die Drehkappe sind mit Führungs- und Kraftübertragungsmitteln ausgerüstet, die derart miteinander zusammenwirken, dass beim erstmaligen Drehen der Drehkappe in Öffnungsrichtung die Selbstöffner-Hülse zunächst im Ausguss-Stutzen ohne Drehung axial abwärts stossbar ist und anschliessend ohne Axialbewegung um ihre Achse drehbar ist.

Wenn die Selbstöffner-Hülse jedoch bloss ein einzelnes kombiniertes Stech- und Schneidorgan aufweist, so muss die Hülse im Verhältnis zu ihrem Durchmesser eine bestimmte Länge haben, welche ihre stabile Führung im Ausguss-Stutzen in axialer Richtung erlaubt, sodass ein Verkanten zuverlässig vermieden wird. Das bedingt eine entsprechende Bauhöhe des Selbstöffner-Verschlusses. Ausserdem muss die Selbstöffner-Hülse relativ schwer und solide ausgeführt sein, um die Reaktionskräfte aufzunehmen, die von einem einzelnen Stech- und Schneidorgan ausgehen. Die Erstöffnungsgarantie an einem solchen Verschluss wird meist gewährleistet, indem am unteren Rand der Kappe ein Garantiering über eine Vielzahl von Sollbruchstellen angeformt ist, wobei dann der Garantiering bei der Erstmontage über einen Wulst am Ausguss-Stutzen geprellt wird. Zum erstmaligen Öffnen der Kappe müssen viele einzelne Sollbruchstellen gleichzeitig gebrochen werden, was einen entsprechend grossen Krafteinsatz erfordert.

Die grundsätzliche Aufgabe dieses Selbstöffner-Verschluss ist es, eine wesentlich flachere und leichtere Ausführung mit geringerer Bauhöhe zu erzielen, wobei die Selbstöffner-Hülse trotzdem die Folie zuverlässig ohne Verkantung öffnet. Der Selbstöffner-Verschluss soll dank seiner geringen Bauhöhe auch weniger Kunststoffmaterial beanspruchen. In einer besonderen Ausführung soll dieser Selbstöffner-Verschluss darüber hinaus eine Erstöffnungsgarantie bieten, die für den Bediener des Verschlusses leichter zu überwinden ist. Diese Erstöffnungsgarantie soll zudem ebenfalls flacher und gleichzeitig leichter, das heisst unter Einsatz von weniger Kunststoffmaterial ausgeführt sein.

Diese grundsätzliche Aufgabe wird gelöst von einem flachen Selbstöffner-Verschluss für Verbundpackungen sowie für mit Folienmaterial zu verschliessende Behälter- oder Flaschenstutzen, bestehend aus einem Ausguss-Stutzen, welcher dichtend auf eine Verbundpackung oder auf einen mit Folienmaterial zu verschliessenden Behälter- oder Flaschenstutzen montierbar ist, einer zugehörigen Drehkappe sowie einer innerhalb des Ausguss-Stutzens angeordneten Selbstöffner-Hülse, welche von der Drehkappe in Drehung versetzbar ist, wobei die Selbstöffner-Hülse an ihrem unteren Rand und von diesem abstehend mindestens ein kombiniertes Stech- und Schneidorgan aufweist, und sich dadurch auszeichnet, dass die Setbstöffner-Hütse an ihrer Innenseite sich zum Zentrum der Hülse erstreckende nagelförmige Anformungen mit Nagelschaft und Nagelkopf aufweist, deren Nagelschaft und Nagelkopfunterseite als Führungen für konzentrisch zur Kappendrehachse auf der Innenseite des Kappendeckels angeordnete Zytinderwandsegmente bestimmt sind, die je eine zur Deckelunterseite spitzwinklig verlaufende Schrägfläche und eine daran anschliessende senkrecht zur Deckelfläche verlaufende Schiebefläche bilden. Die spezielle Ausführung der Erstöffnungsgarantie geht aus den abhängigen Ansprüchen hervor.

In den Figuren ist eine vorteilhafte Ausführung dieses Selbstöffner-Verschlusses für Verbundpackungen in verschiedenen Ansichten dargestellt. Anhand dieser Figuren wird dieser Selbstöffner-Verschluss nachfolgend im einzelnen beschrieben und seine Funktion wird erläutert und erklärt.
Es zeigt:
- Figur 1:: Den Selbstöffner-Verschluss mit seinen drei Bestandteilen in demontiertem Zustand in einer perspektivischen Darstellung;
- Figur 2:: Den Selbstöffner-Verschluss mit seinen drei Bestandteilen in auseinandergenommenem Zustand in einer perspektivischen Darstellung, jedoch mit den einzelnen Bestandteilen in je einer Schnittdarstellung;
- Figur 3:: Den Selbstöffner-Verschluss in zusammengesetztem Zustand in einer perspektivischen Darstellung, in einer Schnittdarstellung.

Die Figur 1 zeigt den Selbstöffner-Verschluss mit seinen drei Bestandteilen in auseinandergenommenem Zustand perspektivisch gesehen dargestellt, wobei der Blick von schräg oben auf den Verschluss fällt. Man erkennt oben die Drehkappe 1, in der Mitte die Selbstöffner-Hülse 2 und unten den Ausguss-Stutzen 3. Die Drehkappe 1 ist als Gewindekappe ausgeführt und entsprechend mit einem Innengewinde ausgerüstet, welches auf das Aussengewinde 4 am Ausguss-Stutzen 3 passt. Die Selbstöffner-Hülse 2 weist als erstes wesentliches Merkmal an ihrem unteren Rad und von diesem nach unten abstehend drei kombinierte Stech- und Schneidorgane 5-7 auf. Zwei dieser Stech- und Schneidorgane, nämlich das Stech- und Schneidorgan 5 und 6, liegen einander diametral gegenüber; während das dritte Stech- und Schneidorgan 7 zwischen 85° und 100° des Umfanges der Selbstöffner-Hülse von den beiden anderen Stech- und Schneidorganen 5 und 6 entfernt an ihrem unteren Rand 8 angeformt ist.

Weiter weist die Selbstöffner-Hülse 2 an ihrer Innenseite drei um den Umfang gleichmässig verteilt angeordnete, sich zum Zentrum der Hülse erstreckende, nagelförmige Anformungen 9,10,11 mit Nagelschaft 12 und Nagelkopf 13 auf. Der eigentliche Nagelschaft 12 jeder dieser Anformungen 9-11 sowie die Unterseite der jeweiligen Nagelköpfe 13 wirken als Führungen und Kraftübertragungselemente für drei konzentrisch zur Kappendrehachse auf der Innenseite ihres Deckels angeordnete Zylinderwandsegmente, die in einer weiteren Darstellung der Kappe 1 noch sichtbar werden. Am oberen Rand weist die Selbstöffner-Hülse 2 einen leicht auskragenden Rand 14 auf, von dessen Aussenseite her über gewisse Abschnitte des Umfanges Ausnehmungen 29 vorhanden sind. An der Aussenwand der Selbstöffner-Hülse 2 sind axial verlaufende Rippen 15-17 angeformt. Diese wirken mit entsprechenden axialen Rippen 18 und horizontalen Rippen 19 an der Innenseite des Ausguss-Stutzens 3 zusammen, wie das noch erklärt wird.

Am Ausguss-Stutzen 3 erkennt man den Flansch 20. Auf der hier vorderen Seite des Flansches 20 liegt auf demselben eine Platte 21 auf, die mittels Bolzen an seiner Unterseite auf dem Flansch 20 eingerastet ist, indem der Flansch 20 zu diesen Bolzen passende Löcher aufweist, in welchen die Bolzen eingeführt sind. An diesem Element 21 erkennt man drei feine Materialbrücken 22-24, die hier parallel zueinander angeordnet sind, sodass also mindestens die beiden äusseren 22,24 jedenfalls nicht radial zum Ausguss-Stutzen 3 verlaufen. Ursprünglich, das heisst am fertig montierten Verschluss sind diese Materialbrücken 22-24 einstückig mit dem unteren Rand 25 der Kappe 1 verbunden. Die Selbstöffner-Hülse 2 wird für die Montage des Verschlusses in richtiger Drehlage in den Ausguss-Stutzen 3 eingesetzt und hernach wird die Kappe 1 mitsamt der an ihm über die Materialbrücken 22-24 angeformten Platte 21 auf das Gewinde 4 des Ausguss-Stutzens 2 aufgeprellt und das Element 21 wird hernach mit seinen Bolzen an seiner Unterseite in die Löcher im Ausguss-Stutzenflansch 20 gepresst.

Wenn hernach die Kappe 1 in Öffnungsrichtung, das heisst von oben gesehen im Gegenuhrzeigersinn gedreht wird, wie das mit Pfeilen auf der Kappenoberseite angezeigt ist, werden zunächst die feinen Materialbrücken 22-24 gebrochen. Weil diese Materialbrücken 22-24 parallel zum Ausguss-Stutzen angeordnet sind und nicht alle radial, brechen sie nicht alle gleichzeitig. Zuerst wird die Materialbrücke 24 gespannt und bricht, hernach folgt die mittlere Materialbrücke 23 und schliesslich bricht noch die Materialbrücke 22. Durch dieses aufeinanderfolgende Brechen der Materialbrücken 22-24 ist weniger Kraftaufwand nötig als bei bisherigen Lösungen, welche das gleichzeitige Brechen einer Vielzahl von Materialbrücken nötig machte. Deshalb kann die so gestaltete Erstöffnungsgarantie auch von älteren und schwächlichen Menschen ohne weiteres überwunden werden. In einer Variante kann auch die mittlere, hier radial zum Stutzen angeordnete Materialbrücke 23 zuvor maschinell durchgestanzt werden, sodass am fertigen Verschluss nur noch die beiden äusseren Materialbrücken 24 und 22 nacheinander durch Drehen der Kappe 1 gebrochen werden müssen.

In Figur 2 sieht man den Selbstöffner-Verschluss mit seinen drei Bestandteilen in auseinandergenommenem Zustand in einer perspektivischen Darstellung. Hier sind die einzelnen Bestandteile je in einer Schnittdarstellung gezeigt, nämlich in einem Axialschnitt. Im Gegensatz zur Figur 1 sieht man hier Teile der drei konzentrisch zur Kappendrehachse auf der Innenseite des Deckels angeordneten Zylinderwandsegmente 26. Diese Zylinderwandsegmente 26 weisen alle eine spitzwinklig zur Deckelunterseite verlaufende Schrägfläche 27 auf, an welche eine zur Deckelunterseite senkrecht verlaufende Schiebefläche 28 anschliesst. Beim zusammengesetzten Verschluss und wenn die Drehkappe 1 im Gegenuhrzeigersinn gedreht wird, wirkt diese Schrägfläche 27 auf den Nagelschaft 12 der nagelförmigen Anformung 11 an der Innenwand der Selbstöffner-Hülse 2. Das Gleiche trifft zu für die Schrägflächen 27 der zwei weiteren Zylinderwandsegmente 26. Weil die Zylinderwandsegmente 26 an den nagelförmigen Ausformungen 9-11 geführt sind, können sie nicht durch eine Verbiegung gegen innen ausweichen. Diese Führung durch die Anformungen 9-11 ermöglicht es, dass die Zylinderwandsegmente 26 wesentlich dünner und somit leichter ausgeführt werden können als bei bisherigen Konstruktionen.

Wegen der Führungsrippen an der Aussenseite der Selbstöffner-Hülse 2 sowie jener an der Innenseite des Ausguss-Stutzens 3 kann sich die Selbstöffner-Hülse 2 zunächst nicht drehen, sondern nur axial nach unten verschieben. Sie weicht, wenn die Drehkappe 1 von oben gesehen im Gegenuhrzeigersinn gedreht wird, deshalb nach unten aus und wird also im Ausguss-Stutzen 3 axial nach unten geschoben, während die Schrägflächen 27 über die Schäfte 12 der nagelförmigen Ausformungen 9-11 gleiten, bis die Schiebeflächen 28 an den Nagelschäften 12 einen Anschlag finden.

Dabei ist aber die Selbstöffner-Hülse 2 soweit axial nach unten geschoben worden, dass sie nunmehr mit ihrem oberen Rand 14 unterhalb der vertikalen Rippen 18 liegt. Die horizontalen Rippen 19 konnten vom oberen Rand 14 der Selbstöffnerhülse 2 passiert werden, weil die Ausnehmungen 29 in diesem Rand den horizontalen Rippen 19 gegenüberlagen. Im Zuge dieses axialen Niederstossens der Selbstöffnerhülse 2 haben ihre drei Stech- und Schneidorgane 5-7 eine unter ihr verlaufende Folie durchstochen. Beim weiteren Drehen der Kappe 1 in Löserichtung wird die Selbstöffnerhülse 2 nicht weiter abwärtsgestossen, sondern jetzt rein horizontal gedreht. Dabei schneiden die drei Stech- und Schneidorgane 5-7 im Gegenuhrzeigersinn je längs des Lochumfangs des Ausgiess-Stutzens 3 einen Schnitt in die Folie, und zwar insgesamt um einen Drehwinkel von ca. 120°. Über ca. diesen Drehbereich wird die Gewindekappe 1 auf dem Ausguss-Stutzen 3 weiter losgeschraubt und bewegt sich dabei aufwärts, sodass schliesslich die Zylinderwandsegmente 26 über den Anformungen 9-11 liegen und deren Schiebeflächen 28 diese Anformungen 9-11 und somit die Selbstöffner-Hülse 2 nicht mehr weiterdrehen. Weil die zwei Stech- und Schneidorgane 5 und 6 um 180° voneinander entfernt angeordnet sind, lassen sie bei einer Drehung der Selbstöffner-Hülse 2 um ca. 120° ein Stück Folie längs des Umfangs des Ausguss-Stutzens 2 unaufgeschnitten. Die Folie wird im Ausguss-Stutzen genau um dieses unversehrt bleibende Stück nach unten geklappt und hängt weiterhin in der Öffnung, ohne in die Verpackung hineinzufallen.

Die Figur 3 schliesslich zeigt den Verschluss in einem Axialschnitt in zusammengesetztem Zustand. Man sieht hier, wie die Zylinderwand-Segmente 26, die unten am Deckel der Gewindekappe 1 angeformt sind, mit den nagelförmigen Anformungen 9-11, von denen hier nur die eine Anformung 11 sichtbar ist, zusammenwirken. Wird also aus dieser Position heraus die Deckelkappe 1 in Löserichtung gedreht, so drückt die schräg verlaufende Fläche 27 auf den Nagelschaft 12 der anliegenden Anformung 11. Die Selbstöffnerhülse 2 kann nicht mitdrehen und wird demzufolge zwangsläufig nach unten gedrückt, wobei die Stech- und Schneideorgane 5-7, von denen hier nur das Stech- und Schneidorgan 7 sichtbar ist, die darunterliegende. Folie durchstechen. Diese Bewegung setzt sich fort, bis die Drehkappe 1 sich soweit gedreht und gleichzeitig axial nach oben bewegt hat, bis die vertikale Fläche 28 am Nagelschaft 12 der Anformung 11 ansteht. Weil die Selbstöffner-Hülse 2 unterdessen axial nach abwärts bewegt wurde, kann sie jetzt in der Horizontalen drehen und entsprechend wird sie beim weiteren Drehen der Drehkappe 1 von den vertikalen Schiebeflächen 28 von oben gesehen im Gegenuhrzeigersinn gedreht, wodurch die Stech- und Schneidelemente 7-9 aus der von ihnen angestochenen Folie nahezu vollständig ein kreisförmiges Stück ausschneiden, welches in der Endphase der Drehung nach unten geklappt wird.

Dieser Selbstöffner-Verschluss zeichnet sich durch eine besonders flache Bauweise auf. Durch die nagelförmigen, in radialer Richtung nach innen abstehenden Anformungen 9,10,11 wird es möglich, die Selbstöffnerhülse 2 besonders leicht und niedrig zu bauen. Trotzdem ist sie zuverlässig in der axialen Richtung geführt, weil die Schäfte 12 und Nagelköpfe 13 der nagelförmigen Anformungen 9,10,11 als Führungen wirken, wenn die Drehklappe 1 mit den nach unten gerichteten Zylinderwandsegmenten 26 an diesen Anformungen 9,10,11 in Eingriff kommen. Die Selbstöffnerhülse 2 kann im Verhältnis so niedrig sein, dass das Verhältnis ihrer Höhe ohne die Stech- und Schneidorgane 5-7 zu ihrem Innendurchmesser bloss 1:3 beträgt, oder mitsamt der Stech- und Schneidorgane 5-7 bloss 1:2. Die gesamte Bauhöhe des zusammengesetzten Verschlusses einschliesslich Deckelkappe 1, Selbstöffner-Hülse 2 und Ausguss-Stutzen 3 beträgt im Verhältnis zum Innendurchmesser des Ausguss-Stutzens 3 bloss 3:5. Somit ist ein sehr flacher Selbstöffner-Verschluss geschaffen, der ausserdem wegen der filigranen Gestaltung der Selbstöffner-Hülse 2 mit wenig Material und entsprechend wenig Gewicht auskommt und trotzdem voll funktionstüchtig ist.

## Patentansprüche

1. Flacher Selbstöffner-Verschluss für Verbundpackungen sowie für mit Folienmaterial zu verschliessende Behälter- oder Flaschenstutzen, bestehend aus einem Ausguss-Stutzen (3), welcher dichtend auf eine Verbundpackung oder auf einen mit Folienmaterial zu verschliessenden Behälter- oder Flaschenstutzen montierbar ist, einer zugehörigen Drehkappe (1) sowie einer innerhalb des Ausguss-Stutzens (3) angeordneten Selbstöffner-Hülse (2), welche von der Drehkappe (1) in Drehung versetzbar ist, wobei die Selbstöffner-Hülse (2) an ihrem unteren Rand und von diesem abstehend mindestens ein kombiniertes Stech- und Schneidorgan (5,6,7) aufweist, ***dadurch gekennzeichnet,* dass** die Selbstöffner-Hülse (2) an ihrer Innenseite sich zum Zentrum der Hülse erstreckende nagelförmige Anformungen (9,10,11) mit Nagelschaft (12) und Nagelkopf (13) aufweist, deren Nagelschaft (12) und Nagelkopfunterseite als Führungen für konzentrisch zur Kappendrehachse auf der Innenseite des Kappendeckels angeordnete Zylinderwandsegmente (26) bestimmt sind, die je eine zur Deckelunterseite, spitzwinklig verlaufende Schrägfläche (27) und eine daran anschliessende senkrecht zur Deckelfläche verlaufende Schiebefläche (28) bilden.

2. Flacher Selbstöffner-Verschluss für Verbundpackungen sowie für mit Folienmaterial zu verschliessende Behälter- oder Flaschenstutzen nach Anspruch 1, ***dadurch gekennzeichnet**,* und dass die Drehkappe (1) zur Schaffung einer Erstöffnungs-Garantie an ihrem unteren Rand über mindestens zwei nicht-radial zu ihr verlaufende, als Sollbruchstellen zu wirken bestimmte Materialbrücken (22,23,24) mit einem flachen Halteelement (21) verbunden ist, das mittels Bolzen an seiner Unterseite auf dem Flansch (20) des Ausguss-Stutzens (3) liegend mit demselben verbindbar ist.

3. Flacher Selbstöffner-Verschluss für Verbundpackungen sowie für mit Folienmaterial zu verschliessende Behälter- oder Flaschenstutzen nach einem der vorangehenden Ansprüche, ***dadurch gekennzeichnet,* dass** die Selbstöffner-Hülse (2) an ihrem unteren Rand und von diesem abstehend drei kombinierte Stech- und Schneidorgane (5,6,7) aufweist, welche an zwei einander gegenüberliegenden Stellen des Umfangs sowie an einer Stelle zwischen denselben angeordnet sind, und dass die Selbstöffner-Hülse (2) an ihrer Innenseite drei um den Umfang gleichmässig verteilt angeordnete, sich zum Zentrum der Hülse erstreckende nagelförmige Anformungen (9,10,11) mit Nagelschaft (12) und Nagelkopf (13) aufweist, deren Nagelschaft (12) und Nagelkopfunterseite als Führungen für drei konzentrisch zur Kappendrehachse auf der Innenseite des Kappendeckels angeordnete Zylinderwandsegmente (26) bestimmt sind.

4. Flacher Selbstöffner-Verschluss für Verbundpackungen sowie für mit Folienmaterial zu verschliessende Behälter- oder Flaschenstutzen nach einem der vorangehenden Ansprüche, ***dadurch gekennzeichnet,* dass** das Verhältnis der Höhe der Selbstöffnerhülse (2) ohne die Stech- und Schneideorgane (5,6,7) zu ihrem Innendurchmesser bloss 1:3 beträgt.

5. Flacher Selbstöffner-Verschluss für Verbundpackungen sowie für mit Folienmaterial zu verschliessende Behälter- oder Flaschenstutzen nach einem der vorangehenden Ansprüche, ***dadurch gekennzeichnet,* dass** die nagelförmigen Anformungen (9,10,11) drei radial an der Innenseite der Selbstöffner-Hülse (2) abstehende Gebilde sind, die je einen Nagelschaft (12) und einen drauf sitzenden Nagelkopf (13) aufweisen, welcher den Nagelschaft (12) seitlich allseitig überragt.

6. Flacher Selbstöffner-Verschluss für Verbundpackungen sowie für mit Folienmaterial zu verschliessende Behälter- oder Flaschenstutzen nach einem der vorangehenden Ansprüche, ***dadurch gekennzeichnet,* dass** an der Aussenwand der Selbstöffnerhülse (2) mehrere axial verlaufende Rippen (15-17) angeformt sind, die mit axialen Rippen (18) an der Innenwand des Ausguss-Stutzens (2) zusammenwirken und **dadurch** als Verdrehsicherung wirken, solange die Selbstöffner-Hülse (2) nicht von der Drehkappe (1) in ihre unterste Position im Ausguss-Stutzen (3) gestossen ist.

7. Flacher Selbstöffner-Verschluss für Verbundpackungen sowie für mit Folienmaterial zu verschliessende Behälter- oder Flaschenstutzen nach einem der vorangehenden Ansprüche, ***dadurch gekennzeichnet,* dass** das Verhältnis der Gesamthöhe des zusammengesetzten Verschlusses einschliesslich Deckelkappe (1), Selbstöffner-Hülse (2) und Ausguss-Stutzen (3) zum Innendurchmesser des Ausguss-Stutzens(3) bloss 3:5 beträgt.

8. Flacher Selbstöffner-Verschluss für Verbundpackungen sowie für mit Folienmaterial zu verschliessende Behälter- oder Flaschenstutzen nach einem der Ansprüche 2 bis 7, ***dadurch gekennzeichnet,* dass** die Deckelkappe (1) mit dem flachen Halteelement (21) an ihrem unteren Rand (25) einstückig über wenigstens zwei parallel zueinander verlaufende Materialbrücken (22,24) gespritzt ist, welche das Halteelement (21) mit dem unteren Rand der Deckelkappe (1) verbinden.

9. Flacher Selbstöffner-Verschluss für Verbundpackungen sowie für mit Folienmaterial zu verschliessende Behälter- oder Flaschenstutzen nach Anspruch 8, ***dadurch gekennzeichnet,* dass** die Deckelkappe (1) mit dem flachen Halteelement (21) an ihrem unteren Rand einstückig über drei parallel zueinander verlaufende. Materialbrücken (22,23,24) gespritzt ist, welche das Halteelement (21) mit dem unteren Rand der Deckelkappe (1) verbinden, wobei die mittlere radiale Materialbrücke (23) durchgestanzt ist.

10. Flacher Selbstöffner-Verschluss für Verbundpackungen sowie für mit Folienmaterial zu verschliessende Behälter- oder Flaschenstutzen nach einem der Ansprüche 2 bis 9, ***dadurch gekennzeichnet,* dass** die Deckelkappe (1) mit dem flachen Halteelement (21) an ihrem unteren Rand einstückig über wenigstens zwei parallel zueinander verlaufende Materialbrücken (22,24) gespritzt ist, welche das Halteelement (21) mit dem unteren Rand der Deckelkappe (1) verbinden, und dass das Halteelement (21) an seiner Unterseite mindestens einen senkrecht abstehenden Bolzen aufweist, welcher in ein zugehöriges Loch im Flansch (20) des Ausgüss-Stutzens (3) einpasst.

## Claims

1. Flat self-opening closure for combipacks as well as for containers and bottle nozzles to be sealed with sheeting, comprising a pouring nozzle (3), adapted to be fixed on a combipack or on containers or bottle nozzles that are to be sealed with sheeting, a related rotary cap (1) as well as a self-opening tube (2) arranged within the pouring nozzle (3), adapted to be set in rotation by the rotary cap (1), said the self-opening tube (2) has at its lower edge and away from it a combined piercing and cutting elements (5,6,7), ***characterised by** the fact* that the self-opening tube (2) has at its inner side nail-shaped projections (9, 10, 11) with nail shaft (12) and nail head (13) stretching towards the centre of the tube, said nail shaft (12) and the lower side of the nail head being guides for the cylinder wall segments (26) arranged concentric to the rotating axis of the cap at the inner side of the cap lid, each of which forms a bevel (27) running at an acute-angle to the lower side of the lid and, connecting to this, a thrusting edge (28) vertical to the surface of the lid.

2. Flat self-opening closures for combipacks as well as for containers or bottle nozzles to be sealed with sheeting as per claim 1, ***characterised by** the fact* that for providing a first-use guarantee, the rotary cap (1), is connected at its lower end through, at least two material bridges (22, 23, 24), running non-radial to it and acting as reference breaking points, with a flat holding element (21), adapted to be joined on its lower side to the flange (20) of the pouring nozzle (3) lying within, with the help of bolts.

3. Flat self-opening closures for combipacks as well as for containers or bottle nozzles to be sealed with sheeting as per one of the previous claims, ***characterised by** the fact*, that the self-opening tube (2) has at its lower edge and away from it, three combined piercing and cutting elements (5,6,7), arranged at two opposite points on the circumference and at another point between these two, the self-opening tube (2) further having three nail-shaped projections (9, 10, 11) with nail shaft (12) and nail head (13), at its inner side distributed uniformly along its circumference and extending towards the centre of the tube, said nail shaft (12) and the lower side of the nail head are adapted to act as guides for the three cylinder wall segments (26) arranged concentric to the rotating axis of the cap on the inner side of the cap lid.

4. Flat self-opening closures for combipacks as well as for container or bottle nozzles to be sealed with sheeting as per one of the previous claims, ***characterised by** the fact*, that the ratio of the height of the self-opening tube (2) without the piercing and cutting elements (5, 6, 7) is just 1:3 to its inner diameter.

5. Flat self-opening closures for combipacks as well as for containers or bottle nozzles to be sealed with sheeting as per one of the previous claims, ***characterised by** the fact*, that the nail-shaped projections (9, 10, 11) are three radially distant projections at the inner side of the self-opening tube (2), each of which has a nail shaft (12) and a nail head (13) sitting on it, protruding sideways on all sides over the nail shaft (12).

6. Flat self-opening closures for combipacks as well as for containers or bottle nozzles to be sealed with sheeting as per one of the previous claims, ***characterised by** the fact*, that at the outer wall of the self-opening tube (2) multiple axially running ridges (15-17) are formed, coordinating with the axial ridges (18) at the inner wall of the pouring nozzle (2) and in this way acting as protection against tilting, as long as the self-opening tube (2) is not pushed down in the pouring nozzle (3) by the rotary cap (1) in its lowermost position.

7. Flat self-opening closures for combipacks as well as for containers or bottle nozzles that are to be sealed with sheeting as per one of the previous claims, ***characterised by** the fact*, that the ratio of the entire height of the assembled closure including the lid cap (1), self-opening tube (2) and pouring nozzle (3) to the inner diameter of the pouring nozzle (3) is just 3:5.

8. Flat self-opening closures for combipacks as well as for containers or bottle nozzles to be sealed with sheeting as per one of the claims 2 to 7, ***characterised by** the fact*, that the lid cap (1) is extruded with the flat holding element (21) at its lower edge (25) as one piece through at least two parallel-running material bridges (22, 24), adapted to connect the holding element (21) with the lower edge of the lid cap (1).

9. Flat self-opening closures for combipacks as well as for containers or bottle nozzles to be sealed with sheeting as per the claim 8, ***characterised by** the fact*, that the lid cap (1) is extruded with the flat holding element (21) at its lower edge in one piece through three parallel-running material bridges (22,23,24), adapted to connect the holding element (21) with the lower edge of the lid cap (1), wherein the middle radial material bridge (23) is perforated.

10. Flat self-opening closures for combipacks as well as for containers or bottle nozzles to be sealed with sheeting as per one of the claims 2 to 9, ***characterised by** the fact*, that the lid cap (1) is extruded with the flat holding element (21) at its lower edge as one piece through at least two parallel-running material bridges (22, 24), adapted to connect the holding element (21) with the lower edge of the lid cap (1), the holding element (21) having at its lower side at least one vertically arranged bolt, adapted to fit in a related hole in the flange (20) of the pouring nozzle (3).

## Revendications

1. Bouchon plat à ouverture automatique pour des emballages composites ainsi que pour des tubulures de contenants ou de bouteilles qui doivent être fermées avec un matériau de film et qui sont constituées d'une tubulure d'écoulement (3), laquelle peut être montée de manière étanche sur un emballage composite ou sur une tubulure de contenants ou de bouteilles qui doit être fermée avec un matériau de film, d'un capuchon rotatif correspondant (1) ainsi que d'une douille à ouverture automatique (2) qui est agencée à l'intérieur de la tubulure d'écoulement (3) et qui peut être soumise à une rotation par le capuchon rotatif (1), dans lequel la douille à ouverture automatique (2) présente sur sa bordure inférieure et en saillie de celle-ci au moins un organe combiné de percée et de coupe (5, 6, 7), ***caractérisé en ce que*** la douille à ouverture automatique (2) présente sur sa face intérieure des conformations en forme de pointe (9, 10, 11) avec une tige de pointe (12) et une tête de pointe (13) qui s'étendent vers le centre de la douille et dont la tige de pointe (12) et la face inférieure de la tête de pointe sont destinées comme guidages pour des segments de paroi cylindrique (26) agencés concentriquement par rapport à l'axe de rotation du capuchon sur la face intérieure couvercle de capuchon, lesquels forment chacun une surface oblique (27) qui s'étend en angle aigu par rapport à la face inférieure du couvercle et une surface coulissante (28) qui vient s'y joindre et qui s'étend perpendiculairement par rapport à la surface du couvercle..

2. Bouchon plat à ouverture automatique pour des emballages composites ainsi que pour des tubulures de contenants ou de bouteilles qui doivent être fermées avec un matériau de film selon la revendication 1, ***caractérisé en ce que***, afin de créer une garantie de première ouverture, le capuchon rotatif (1) est relié, sur sa bordure inférieure par au moins deux ponts de matériau (22, 23, 24) qui s'étendent non radialement par rapport audit capuchon et qui sont destinés à servir de points de rupture de consigne, à un élément de maintien plat (21) qui peut être relié avec celui-ci en position horizontale au niveau de sa face inférieure à l'aide d'une goupille sur la bride (20) de la tubulure d'écoulement (3).

3. Bouchon plat à ouverture automatique pour des emballages composites ainsi que pour des tubulures de contenants ou de bouteilles qui doivent être fermées avec un matériau de film selon l'une des revendications précédentes, ***caractérisé en ce que*** la douille à ouverture automatique (2) présente trois organes combinés de percée et de coupe (5, 6, 7) sur sa bordure inférieure et en saillie de celle-ci, lesquels sont agencés sur deux endroits opposés l'un à l'autre de la circonférence ainsi que sur un endroit entre ceux-ci, et **en ce que** la douille à ouverture automatique (2) présente sur sa face intérieure trois conformations en forme de pointe (9, 10, 11) qui sont agencées en étant réparties régulièrement sur la circonférence et qui s'étendent vers le centre de la douille, avec une tige de pointe (12) et une tête de pointe (13) et dont la tige de pointe (12) et la face inférieure de la tête de pointe sont destinées à servir de guidages pour trois segments de paroi cylindrique (26) agencés concentriquement par rapport à l'axe de rotation du capuchon sur la face intérieure du couvercle de capuchon.

4. Bouchon plat à ouverture automatique pour des emballages composites ainsi que pour des tubulures de contenants ou de bouteilles qui doivent être fermées avec un matériau de film selon l'une des revendications précédentes, ***caractérisé en ce que*** le rapport de la hauteur de la douille à ouverture automatique (2) par rapport à son diamètre intérieur se monte seulement à 1:3 sans les organes de percée et de coupe (5, 6, 7).

5. Bouchon plat à ouverture automatique pour des emballages composites ainsi que pour des tubulures de contenants ou de bouteilles qui doivent être fermées avec un matériau de film selon l'une des revendications précédentes, ***caractérisé en ce que*** les conformations en forme de pointe (9, 10, 11) sont trois formations qui font saillie radialement sur la face intérieure de la douille à ouverture automatique (2), qui présentent chacune une tige de pointe (12) et une tête de pointe (13) placée dessus, laquelle surplombe la tige de pointe (12) latéralement sur tous les côtés.

6. Bouchon plat à ouverture automatique pour des emballages composites ainsi que pour des tubulures de contenants ou de bouteilles qui doivent être fermées avec un matériau de film selon l'une des revendications précédentes, ***caractérisé en ce que*** plusieurs nervures (15-17) - lesquelles s'étendent axialement et sont en interaction avec des nervures axiales (18) sur la paroi intérieure de la tubulure d'écoulement (2) - sont ménagées sur la paroi extérieure de la douille à ouverture automatique (2) et agissent de ce fait comme sécurité anti-rotatoire, tant que la douille à ouverture automatique (2) n'est pas poussée par le capuchon rotatif (1) jusque dans sa position la plus en bas dans la tubulure d'écoulement (3).

7. Bouchon plat à ouverture automatique pour des emballages composites ainsi que pour des tubulures de contenants ou de bouteilles qui doivent être fermées avec un matériau de film selon l'une des revendications précédentes, ***caractérisé en ce que*** le rapport de la hauteur totale du bouchon assemblé, y compris le capuchon de couvercle (1), la douille à ouverture automatique (2) et la tubulure d'écoulement (3), par rapport au diamètre intérieur de la tubulure d'écoulement (3) se monte seulement à 3:5.

8. Bouchon plat à ouverture automatique pour des emballages composites ainsi que pour des tubulures de contenants ou de bouteilles qui doivent être fermées avec un matériau de film selon l'une des revendications 2 à 7, ***caractérisé en ce que*** le capuchon de couvercle (1) est injecté avec l'élément de maintien plat (21) sur sa bordure inférieure (25) en un seul tenant par au moins deux ponts de matériau (22, 24) qui s'étendent parallèlement l'un à l'autre et qui relient l'élément de maintien (21) à la bordure inférieure du capuchon de couvercle (1).

9. Bouchon plat à ouverture automatique pour des emballages composites ainsi que pour des tubulures de contenants ou de bouteilles qui doivent être fermées avec un matériau de film selon la revendication 8, ***caractérisé en ce que*** le capuchon de couvercle (1) est injecté avec l'élément de maintien plat (21) sur sa bordure inférieure (25) en un seul tenant par trois ponts de matériau (22,23,24) qui s'étendent parallèlement l'un à l'autre et qui relient l'élément de maintien (21) à la bordure inférieure du capuchon de couvercle (1), dans lequel le pont de matériau radial médian (23) est entièrement perforé.

10. Bouchon plat à ouverture automatique pour des emballages composites ainsi que pour des tubulures de contenants ou de bouteilles qui doivent être fermées avec un matériau de film selon l'une des revendications 2 bis 9, ***caractérisé en ce que*** le capuchon de couvercle (1) est injecté avec l'élément de maintien plat (21) sur sa bordure inférieure (25) en un seul tenant par au moins deux ponts de matériau (22, 24) qui s'étendent parallèlement l'un à l'autre et qui relient l'élément de maintien (21) à la bordure inférieure du capuchon de couvercle (1), et **en ce que** l'élément de maintien (21) présente sur sa face inférieure au moins une goupille perpendiculairement en saillie qui s'encastre avec précision dans un trou correspondant dans la bride (20) de la tubulure d'écoulement (3).
